# EUROPÄISCHE PATENTSCHRIFT

(11) **EP 3 352 311 B1**
(45) Veröffentlichungstag und Bekanntmachung des Hinweises auf die Patenterteilung: **03.06.2020**
(21) Anmeldenummer: 18000058.0
(22) Anmeldetag: 24.01.2018
(51) Int. Cl.: H01R 24/38, H01R 24/44, H01R 13/6474, H01R 24/86, H01R 43/20, H01R 13/434, H01R 13/436, H01R 13/622, H01R 107/00

(54) **STECKVERBINDER UND VERFAHREN ZUR HERSTELLUNG EINES STECKVERBINDERS**
CONNECTOR AND METHOD FOR PRODUCING A CONNECTOR
CONNECTEUR ENFICHABLE ET PROCÉDÉ DE FABRICATION D'UN CONNECTEUR ENFICHABLE

(30) Priorität: 24.01.2017 DE 102017000632
(43) Veröffentlichungstag der Anmeldung: 25.07.2018
(73) Patentinhaber: Yamaichi Electronics Deutschland GmbH, 85609 Aschheim-Dornach (DE)
(72) Erfinder: Winterhalter, Simon, 85586 Poing (DE); Quiter, Michael, 57482 Wenden (DE)
(74) Vertreter: Müller-Boré & Partner Patentanwälte PartG mbB

(56) Entgegenhaltungen:
- EP-A1- 2 722 937
- WO-A2-2010/115514
- DE-B3-102015 003 935
- DE-U1-202010 010 418
- US-A1- 2013 170 957

## Beschreibung

Die Erfindung betrifft einen Steckverbinder, insbesondere zur Herstellung einer Ethernetverbindung, sowie ein Verfahren zur Herstellung eines Steckverbinders.

Die Erfindung liegt auf dem Gebiet der Steckverbindertechnik, insbesondere auf dem Gebiet der Hochgeschwindigkeits-Ethernet-Steckverbinder, insbesondere auf dem Gebiet der M12-Rundsteckverbinder. Solche Stecker, wie zum Beispiel M12-Rundsteckverbinder, werden zur Herstellung von industriellen Ethernetverbindungen verwendet. Insbesondere bei der Verwendung der Stecker für Hochgeschwindigkeits-Ethernetverbindungen ist die übertragene Datendichte besonders hoch und daher müssen die Stecker eine Interferenz-freie Datenübertragung gewährleisten.

Hierbei spielt die gegenseitige Anordnung der Datenübertragungsleiter eine wichtige Rolle, um zu vermeiden, dass sich die Datenübertragungsleiter innerhalb der Steckverbinder gegenseitig nachteilhaft beeinflussen.

EP 2 722 937 A1 beschreibt einen Verbinder beinhaltend einen Steckdosenanschluss einer Steckdose, der mit einer elektrischen Signalleitung verbunden ist und in ein Anschlussloch eines Steckdosenkörpers eingefügt ist, und einen Steckdosenhalter der Steckdose.

WO 2010/115514 A2 beschreibt einen elektrischen Steckverbinder zum lösbaren Verbinden eines mehradrigen Kabels mit einem Gegensteckverbinder, wobei der Steckverbinder einen ein Kabel umschließenden Griffkörper, einen eine Mehrzahl von Kontaktelementen aufnehmenden bzw. haltenden Kontaktträger und eine drehbar angeordnete Überwurfschraube mit einem Außengewinde und der Gegensteckverbinder eine Außenhülse mit einem zum Außengewinde der Überwurfschraube korrespondierenden Innengewinde und einen eine Mehrzahl von Gegenkontaktelementen aufnehmenden bzw. haltenden Gegenkontaktträger aufweist, wobei die Gegenkontaktelemente des Gegensteckverbinders einen sich in axialer Richtung erstreckenden Bereich aufweisen, in dem der Außendurchmesser zur Impedanzanpassung verringert ist.

DE 10 2015 003935 B3, DE 20 2010 010418 U1 und US 2013/170957 A1 offenbaren bekannte Steckverbinder.

Die Aufgabe der vorliegenden Erfindung liegt daher darin, einen verbesserten und/oder kostengünstigeren Steckverbinder zur Herstellung einer Ethernetverbindung zu ermöglichen, der robust gegenüber Interferenzeffekten ist.

Diese Aufgabe wird durch einen Steckverbinder und ein Verfahren zum Herstellen eines Steckverbinders gemäß den unabhängigen Ansprüchen gelöst. Bevorzugte Ausführungsformen bilden den Gegenstand der abhängigen Ansprüche.

Ein Aspekt der vorliegenden Erfindung betrifft einen Steckverbinder, und insbesondere einen Rundsteckverbinder, insbesondere zur Herstellung einer Ethernetverbindung, umfassend eine Vielzahl von Kontaktelementen zum Kontaktieren von einer Vielzahl von Kabelleitern eines Kabelendes und zumindest einen Isolierkörper umfassend zumindest eine Kontaktelementaufnahme zur zumindest bereichsweisen Aufnahme der Vielzahl von Kontaktelementen, wobei die zumindest eine Kontaktelementaufnahme ausgebildet ist, so dass jedes der Vielzahl von in der zumindest einen Kontaktelementaufnahme angeordneten Kontaktelementen in einem Bereich zwischen einem ersten Ende und einem zweiten Ende des Isolierkörpers kontaktfrei zum Isolierkörper ist. Insbesondere sind die Kontaktelemente mechanisch und elektrisch kontaktfrei, und berühren insbesondere weder sich gegenseitig, noch stehen sie in Kontakt mit gegebenenfalls vorhandenen Kabelmänteln.

Das Kabelende kann hierbei zu einem beliebigen, handelsüblichen Ethernetkabel gehören, wobei das Kabelende eine Vielzahl von Kabelleitern aufweist, die jeweils zu den elektrischen Leitungen innerhalb des Ethernetkabels gehören. Die Kabelleiter sind hierbei derart von möglichen Isolierschichten freigelegt, um einen elektrischen Kontakt möglich zu machen. Das Kabelende kann sich über einen Bereich des Kabels mit einer Länge von vorzugsweise höchstens etwa 5 cm, weiter bevorzugt nicht mehr als etwa 2,5 cm, noch weiter bevorzugt nicht mehr als etwa 1 cm erstrecken.

Die Kontaktelemente sind ausgebildet, einen elektrischen Kontakt mit den freigelegten Kabelleitern des Kabelendes zu ermöglichen. Hierdurch wird ein guter elektrischer Kontakt zwischen Kabel und Steckverbinder hergestellt. Zudem ermöglicht jedes der Kontaktelemente eine elektrische Verbindung über den Steckverbinder mit einem komplementären Stecker. Hierzu können die Kontaktelemente innerhalb des Steckverbinders zylindrisch ausgebildet sein und entlang einer im Wesentlichen geraden Kontaktelementachse verlaufen. Im Wesentlichen gerade bedeutet in diesem Sinne inklusive kleiner herstellungsüblicher und betriebsüblicher Abweichungen.

Der Isolierkörper des Steckverbinders dient zur elektrischen Isolation der Strom-führenden Kontaktelemente von einander und nach außen. Hierdurch wird eine sichere Handhabung des Steckverbinders ermöglicht, selbst wenn das verbundene Ethernetkabel unter Spannung steht. Zudem ist es notwendig, die Kontaktelemente gegeneinander zu isolieren, um ungewollte Interferenzen der geleiteten Signale zu verhindern. Insbesondere ist es notwendig elektrisches Übersprechen, wobei ein Signal von einem Kontaktelement induktiv, kapazitiv oder galvanisch auf ein anderes Kontaktelement eingekoppelt wird, zu verhindern. Aus diesem Grund ist der Isolierkörper aus einem Isoliermaterial gefertigt, dass eine möglichst hohe Isolierfähigkeit aufweist.

Der Isolierkörper ist ausgebildet, die Vielzahl von Kontaktelementen aufzunehmen. Der Isolierkörper wurde im Rahmen der Erfindung unter Einbezug der Erkenntnis entworfen, dass das beste und kostengünstigste Material zur Herstellung des Isolierkörpers ein isolierendes Gas, insbesondere Luft, ist. Daher ist der Isolierkörper mit zumindest einer Kontaktelementaufnahme zur zumindest bereichsweisen Aufnahme der Vielzahl von Kontaktelementen ausgebildet. Hierbei erstrecken sich die Kontaktelemente entlang einer axialen Richtung des Isolierkörpers durch den Isolierkörper. Jede der Kontaktelementaufnahmen kann ausgebildet sein, entweder nur ein einziges oder mehrere der Vielzahl von Kontaktelementen aufzunehmen. Vorzugsweise sind Kabelleiter und/oder Kontaktelemente im Isolierkörper durch Gas, beispielsweise Luft, voneinander getrennt. Hierdurch kann ein Übersprechen zwischen geleiteten Datenströmen auf benachbarten Kabelleitern und/oder Kontaktelementen reduziert werden. Ferner führt eine Lagerung der Kabelleiter und/oder Kontaktelemente in Gas bzw. Luft zu einer verkleinerten Permittivität ε_{R}, wodurch die Impedanz kontrolliert bzw. eingestellt werden kann.

Zudem wird durch die Ausbildung von Kontaktelementaufnahmen in dem Isolierkörper der Materialaufwand zur Herstellung des Isolierkörpers reduziert, wodurch eine Kostensenkung des Herstellungsprozesses bewirkt wird.

Die in den Kontaktelementaufnahmen aufgenommenen Kontaktelemente werden in einem Bereich zwischen dem ersten Ende und dem zweiten Ende des Isolierkörpers kontaktfrei gelagert. Kontaktfrei in diesem Sinne bedeutet ohne physischen Kontakt zwischen den Kontaktelementen und dem Isolierkörper. Hierdurch wird sichergestellt, dass jedes der Kontaktelemente in dem Bereich zwischen dem ersten Ende und dem zweiten Ende des Isolierkörpers durch Gas, beispielsweise Luft, von dem Isolierkörper getrennt ist, um einen Gesamtisoliereffekt des Isolierkörpers zu optimieren. Das Gas kann ein in der Umgebung des Steckverbinders, beispielsweise in der Atmosphäre, vorhandenes Gas, beispielsweise Luft, sein. Hierbei ist es von Vorteil, den Bereich zwischen dem ersten Ende und dem zweiten Ende des Isolierkörpers zu maximieren, wobei ein steckerseitiges Ende jedes Kontaktelements nur in einem Endbereich von dem Isolierkörper gehalten wird. Der Endbereich kann sich vorzugsweise über mindestens etwa 60%, weiter bevorzugt zumindest etwa 80%, noch weiter bevorzugt zumindest etwa 90%, am meisten bevorzugt zumindest etwa 95% der Länge des Isolierkörpers erstrecken. Insbesondere können in jeder Kontaktelementaufnahme genau zwei Kontaktelemente aufgenommen sein. Dies gilt ferner für alle übrigen der zumindest einen Kontaktelementaufnahme und/oder für alle übrigen der Vielzahl von Kontaktelementen. Hierdurch kann eine effiziente Aufteilung der Vielzahl von Kontaktelementen in dem Isolierkörper gewährleistet werden. Insbesondere kann die Vielzahl von Kontaktelementen in Paaren von jeweils genau zwei Kontaktelementen gruppiert bzw. unterteilt sein, wobei jedes Paar von Kontaktelementen in genau einer Kontaktelementaufnahme aufgenommen ist. Insbesondere können die jeweils genau zwei Kontaktelemente in dem Bereich zwischen dem ersten Ende und dem zweiten Ende des Isolierkörpers durch ein Gas, beispielsweise Luft, voneinander getrennt sein. Die jeweils genau zwei Kontaktelemente können hierbei insbesondere entlang einer Richtung senkrecht zu der axialen Richtung des Isolierkörpers durch ein Gas, beispielsweise Luft, voneinander getrennt sein. Hierdurch können ungewünschte Interferenz-Effekte zwischen den in jeweils einer Kontaktelementaufnahme aufgenommene genau zwei Kontaktelemente effizient reduziert bzw. verhindert werden.

Vorzugsweise ist jedes Kontaktelement der Vielzahl von Kontaktelementen des Steckverbinders in einem Zwischenbereich zwischen einem ersten Ende und einem zweiten Ende des Kontaktelements mit einem geringeren Durchmesser als an dem ersten Ende oder dem zweiten Ende des Kontaktelements ausgebildet. Durch eine solche Reduktion des Durchmessers des Kontaktelements in dem Zwischenbereich zwischen einem ersten Ende und einem zweiten Ende des Kontaktelements wird ein Mindestabstand zwischen dem Isolierkörper und dem Kontaktelement entlang einer Radialrichtung bezüglich des Kontaktelements maximiert. Hierdurch wird ein Gas- bzw. Luft-gefüllter Raum um die Kontaktelemente innerhalb der Kontaktelementaufnahme vergrößert, wodurch die Permittivität ε_{R} verkleinert wird und sich somit die Impedanz erhöht. Durch die geänderte Permittivität ε_{R} wird somit die Impedanz kontrolliert in entsprechende Normwerte geführt. Zudem führt der reduzierte Durchmesser der Kontaktelemente zu einem vergrößerten Abstand zwischen den Kontaktelementen innerhalb des Isolierkörpers, wodurch ungewollte Interferenzen, d. h. Übersprechen, der durch die Kontaktelemente geleiteten Signale reduziert werden.

Der reduzierte Durchmesser der Kontaktelemente gewährleistet, dass eine geringe Biegung der Kontaktelemente innerhalb des Isolierkörpers möglich ist. Eine geringe Biegung in diesem Sinne ist eine Biegung des Kontaktelements, so dass ein physischer Kontakt in dem Zwischenbereich zwischen dem ersten Ende und dem zweiten Ende des Isolierkörpers nicht zustande kommt. Hierdurch erhalten die Kontaktelemente eine Flexibilität, die es den Kontaktelementen erlaubt federnd zu wirken. Dies ist besonders vorteilhaft, da hierdurch eine Beschädigung des Steckverbinders durch unsachgemäße Behandlung, wie zum Beispiel ein zu kraftvolles Einführen eines komplementären Steckers, vermieden bzw. reduziert werden kann.

Vorzugsweise, beispielsweise gemäß einer weiteren Ausführungsform, weist der Steckverbinder acht Kontaktelemente auf.

Vorzugsweise, beispielsweise gemäß einer weiteren Ausführungsform, ist der Steckverbinder als ein M12 Rundsteckverbinder ausgebildet. Insbesondere M12-Rundsteckverbinder können verschieden viele Kontaktelemente aufweisen, wobei die Anzahl der Kontaktelemente durch eine Kodierung des M12-Rundsteckverbinders festgelegt wird. Zudem ergibt sich aus der Kodierung des M12-Rundsteckverbinders eine geometrische Auslegung des Isolierkörpers, wodurch ein versehentliches Verbinden inkompatibler Rundsteckverbinder verhindert wird. Der M12-Rundsteckverbinder kann als A-kodierter Rundsteckverbinder ausgebildet sein und 5 Kontaktelemente umfassen. Der M12-Rundsteckverbinder kann als B-kodierter Rundsteckverbinder ausgebildet sein und 5 Kontaktelemente umfassen. Der M12-Rundsteckverbinder kann als C-kodierter Rundsteckverbinder ausgebildet sein und 3 Kontaktelemente umfassen. Der M12-Rundsteckverbinder kann als D-kodierter Rundsteckverbinder ausgebildet sein und 5 Kontaktelemente umfassen. Der M12-Rundsteckverbinder kann als S-kodierter Rundsteckverbinder ausgebildet sein und 4 Kontaktelemente umfassen. Der M12-Rundsteckverbinder kann als T-kodierter Rundsteckverbinder ausgebildet sein und 4 Kontaktelemente umfassen. Vorzugsweise ist der M12-Rundsteckverbinder als X-kodierter Rundsteckverbinder ausgebildet und umfasst 8 Kontaktelemente.

Vorzugsweise, beispielsweise gemäß einer weiteren Ausführungsform, weist jedes der Vielzahl von Kontaktelementen eine Länge von mindestens 1mm, bevorzugt 2mm, weiter bevorzugt 5mm auf. Insbesondere ist aufgrund von modernen Herstellungsverfahren und der voranschreitenden Miniaturisierung von elektronischen Bauteilen, beispielsweise auch von Steckverbindern bzw. Steckverbindern zur Herstellung einer Ethernetverbindung, die Realisierung eines Steckverbinders mit Kontaktelementen von einer Länge im unteren Millimeterbereich möglich. Vorzugsweise, beispielsweise gemäß einer weiteren Ausführungsform, weist jedes der Vielzahl von Kontaktelementen eine Länge von maximal 200mm, bevorzugt 50mm, weiter bevorzugt 25mm auf. Vorzugsweise, beispielsweise gemäß einer weiteren Ausführungsform, weist der Isolierkörper eine Länge von mindestens 2mm, bevorzugt 4mm, weiter bevorzugt 10mm auf. Vorzugsweise, beispielsweise gemäß einer weiteren Ausführungsform, weist der Isolierkörper eine Länge von maximal 50mm, bevorzugt 25mm, weiter bevorzugt 15mm auf. Hierbei ist es von Vorteil, einen möglichst hohen Anteil der Länge der Kontaktelemente in dem Isolierkörper aufzunehmen, um einen möglichst großen Teil der Kontaktelemente isolieren zu können. Dazu sind der Isolierkörper und die Kontaktelemente ausgebildet, so dass der Isolierkörper die Länge von mindestens 60%, bevorzugt 80%, weiter bevorzugt 90% der Länge der Kontaktelemente aufweist.

Vorzugsweise, beispielsweise gemäß einer weiteren Ausführungsform, umfasst jedes Kontaktelement eine Kabelleiteraufnahme zur Aufnahme und Befestigung des Kabelleiters und/oder eine Steckeraufnahme zur Aufnahme eines komplementären Kontaktsteckers. Die Kabelleiteraufnahme ist hierzu an einem Ende des Kontaktelements angeordnet und kann eine Krimpeinrichtung umfassen, die ausgelegt ist, den Kabelleiter durch Krimpen an dem Kontaktelement zu befestigen und somit eine elektrische Verbindung zwischen Kabelleiter und Kontaktelement herzustellen.

Erfindungsgemäß umfasst der Steckverbinder ferner ein Steckerkörperelement, wobei das Steckerkörperelement ausgebildet ist, mit einem Endabschnitt des Isolierkörpers in Eingriff zu gelangen, so dass eine relative Verdrehung von Isolierkörper und Steckerkörperelement blockiert ist. Insbesondere kann das Steckerkörperelement ausgebildet sein, eine relative Verdrehung zwischen dem Isolierkörper und den Kontaktelementen zu blockieren. Eine solche relative Verdrehung könnte zu einer Beschädigung des Steckverbinders und/oder zu einer negativen Beeinträchtigung der Signalübertragung der Kontaktelemente führen. Um dieser entgegenzuwirken, kann das Steckerkörperelement ausgebildet sein, mit zumindest zwei Bauteilen des Steckverbinders in Eingriff zu gelangen. Zudem kann das Steckerkörperelement zumindest teilweise starr ausgebildet sein. In diesem Sinne bedeutet starr eine hohe Formstabilität des Steckerkörperelements gegenüber angelegten Kräften.

Erfindungsgemäß umfasst der Steckverbinder ferner eine Kontaktelement-Spreizeinrichtung, wobei die Kontaktelement-Spreizeinrichtung ausgelegt ist, jedes Kontaktelement der Vielzahl von Kontaktelementen separat zu halten. Hierdurch wird gewährleistet, dass die Kontaktelemente auch außerhalb des Isolierkörpers nicht in physischen Kontakt kommen und somit die Signalübertragung negativ beeinträchtigen können. Insbesondere ist es hierdurch möglich die Kontaktelemente derart separat zu halten, dass die Kontaktelemente auch außerhalb des Isolierkörpers zumindest teilweise durch ein Gas, insbesondere Luft, isoliert werden. Hierbei ist es vorteilhaft, eine Auflagefläche jedes Kontaktelements auf der Kontaktelement-Spreizeinrichtung zu minimieren. Erfindungsgemäß ist die Kontaktelement-Spreizeinrichtung ausgebildet, um mit dem Isolierkörper und/oder dem Steckerkörperelement in Eingriff zu gelangen und dadurch eine relative Verdrehung der Kontaktelement-Spreizeinrichtung, und somit der Kontaktelemente, zum Isolierkörper und/oder zum Steckerkörperelement zu blockieren.

Erfindungsgemäß umfasst der Steckverbinder ferner eine Kabelleiter-Spreizeinrichtung, wobei die Kabelleiter-Spreizeinrichtung ausgelegt ist, jeden Kabelleiter der Vielzahl von Kabelleitern des Kabelendes separat zu halten. Hierdurch kann der Steckverbinder geordnet an dem Kabelende angebracht werden und ein potentieller physischer und/oder elektrischer Kontakt zwischen Kabelleitern vermieden werden. Die Kabelleiter-Spreizeinrichtung kann hierzu ausgebildet sein, jeweils einen Endabschnitt eines Kabelleiters und/oder einen Endabschnitt der Kontaktelemente zu halten. Erfindungsgemäß ist die Kabelleiter-Spreizeinrichtung ausgebildet, um mit dem Steckerkörperelement in Eingriff zu gelangen und dadurch eine relative Verdrehung der Kabelleiter-Spreizeinrichtung, und somit der Kabelleiter, zum Steckerkörperelement zu blockieren. Vorzugsweise kann die Kabelleiter-Spreizeinrichtung ferner ausgebildet sein, um mit der Kontaktelement-Spreizeinrichtung in Eingriff zu gelangen und dadurch eine relative Verdrehung der Kabelleiter-Spreizeinrichtung, und somit der Kabelleiter, zur Kontaktelement-Spreizeinrichtung zu blockieren.

Vorzugsweise, beispielsweise gemäß einer weiteren Ausführungsform, umfasst der Steckverbinder ferner ein Steckverbinder-Hüllenelement, wobei das Steckverbinder-Hüllenelement ausgebildet ist, um den Steckverbinder in einem Bereich zwischen dem Kabelende und dem Isolierkörper zu umhüllen. Das Steckverbinder-Hüllenelement ist dabei derart ausgelegt, um den Steckverbinder nach außen elektrisch zu isolieren und den Steckverbinder vor Beschädigungen zu schützen. Das Steckverbinder-Hüllenelement kann insbesondere als eine metallische

Hülse ausgebildet sein und/oder aus einem metallisch leitenden Kunststoff ausgebildet sein. Das Steckverbinder-Hüllenelement kann insbesondere als ein Faraday'scher Käfig ausgebildet sein, welcher die Kontakte des Steckverbinders umschließt und schützt. Das Steckverbinder-Hüllenelement dient hierbei zur elektromagnetischen Abschirmung, da die Kabelschirmung durch den Steckverbinder weitergeführt wird.

Vorzugsweise, beispielsweise gemäß einer weiteren Ausführungsform, umfasst der Steckverbinder ferner ein Spritzguß-Schutzelement, wobei das Spritzguß-Schutzelement aus einem Spritzgußmaterial besteht und ausgebildet ist, den Steckverbinder in einem Bereich zwischen dem Kabelende und dem Isolierkörper zu umhüllen und nach außen zu schützen. Das Spritzgußmaterial kann ein beliebiges Material sein, welches sich zur Verwendung in einem Spritzgußverfahren eignet. Bevorzugt sind Materialien, welche zusätzlich den Steckverbinder elektrisch isolieren können und robust gegenüber Beschädigungen sind. Das Spritzguß-Schutzelement kann durch ein Spritzgußverfahren direkt am Steckverbinder angeordnet werden. Das Spritzguß-Schutzelement ist bevorzugt flüssigkeitsdicht und/oder feuchtigkeitsdicht und/oder staubdicht.

Vorzugsweise ist der Steckverbinder ausgelegt, so dass ein Raum zwischen den Kontaktelementen der Vielzahl von Kontaktelementen im Wesentlichen frei Spritzgußmaterial ist. Im Wesentlichen bedeutet in diesem Sinne mit Ausnahme von möglichen herstellungsbedingten Abweichungen. Hierdurch wird gewährleistet, dass die Kontaktelemente des Steckverbinders auch außerhalb des Isolierkörpers zumindest teilweise frei von Spritzgußmaterial sind und durch Gas, beispielsweise Luft, isoliert werden. Zumindest teilweise bedeutet in diesem Sinne mit Ausnahme von möglichen Halteflächen, an denen die Kontaktelemente durch Bestandteile des Steckverbinders gehalten werden können. Hierdurch wird eine optimale Isolierung der Kontaktelemente entlang der gesamten Kontaktelemente gewährleistet.

Vorzugsweise, beispielsweise gemäß einer weiteren Ausführungsform, umfasst der Steckverbinder ferner einen Schraubring, wobei der Schraubring ausgelegt ist, den Steckverbinder durch Anziehen bzw. Drehen des Schraubrings an einem komplementären Stecker zu befestigen. Hierdurch wird ein sicherer Halt zwischen Steckverbinder und dem komplementären Stecker gewährleistet.

Vorzugsweise umfasst der Steckverbinder ferner ein Dichtmittel, welches an dem Steckverbinder angeordnet ist, so dass ein Verbindungsbereich zwischen dem Steckverbinder und dem komplementären Stecker nach Anziehen des Schraubrings flüssigkeitsdicht abgedichtet ist. Hierdurch wird verhindert, dass die Verbindung zwischen dem Steckverbinder und dem komplementären Stecker durch Einwirkung von Flüssigkeit beeinträchtigt wird.

Vorzugsweise, beispielsweise gemäß einer weiteren Ausführungsform, ist der Steckverbinder ausgelegt, eine Hochgeschwindigkeits-Ethernetverbindung herzustellen, wobei eine Datenübertragungsrate des Steckverbinders mindestens 100Megabit/s, bevorzugt mindestens 1 Gigabit/s beträgt. Die Datenübertragungsrate kann ferner bis zu 10 Gigabit/s betragen.

Ein weiterer Aspekt der Erfindung betrifft ein Verfahren zum Herstellen eines Steckverbinders, umfassend Bereitstellen eines Kabelendes mit einer Vielzahl von Kabelleitern; Kontaktieren jedes Kabelleiters der Vielzahl von Kabelleitern mit einem Ende jeweils eines Kontaktelements; Aufnehmen jedes der Kontaktelemente in einen Isolierkörper umfassend zumindest eine Kontaktelementaufnahme zur zumindest bereichsweisen Aufnahme der Kontaktelemente, wobei die zumindest eine Kontaktelementaufnahme ausgebildet ist, so dass jedes Kontaktelement der von in der zumindest einen Kontaktelementaufnahme angeordneten Kontaktelementen in einem Bereich zwischen einem ersten Ende und einem zweiten Ende des Isolierkörpers kontaktfrei zum Isolierkörper ist. Die Kontaktelemente können hierbei eine beliebige Kombination der für die Kontaktelemente oben offenbarten Merkmale aufweisen. Der Isolierkörper bzw. die Kontaktelementaufnahme können eine beliebige Kombination der für den Isolierkörper bzw. die Kontaktelementaufnahme oben offenbarten Merkmale aufweisen.

Erfindungsgemäß umfasst das Verfahren zum Herstellen eines Steckverbinders ferner einen Schritt zur Bereitstellung einer Kabelleiter-Spreizeinrichtung und einen Schritt zum Spreizen der Kabelleiter des Kabelendes mit der Kabelleiter-Spreizvorrichtung, wobei die Kabelleiter-Spreizeinrichtung ausgelegt ist, jeden Kabelleiter des Kabelendes separat zu halten. Vorzugsweise erfolgen die Schritte zur Bereitstellung einer Kabelleiter-Spreizeinrichtung und zum Spreizen der Kabelleiter des Kabelendes mit der Kabelleiter-Spreizvorrichtung nach dem Kontaktieren jedes Kabelleiters der Vielzahl von Kabelleitern mit dem Ende jeweils eines Kontaktelements und vor dem Aufnehmen jedes der Kontaktelemente in den Isolierkörper. Die Kabelleiter-Spreizeinrichtung kann hierbei eine beliebige Kombination der für die Kabelleiter-Spreizeinrichtung oben offenbarten Merkmale aufweisen.

Erfindungsgemäß umfasst das Verfahren zum Herstellen eines Steckverbinders ferner einen Schritt zur Bereitstellung einer Kontaktelement-Spreizeinrichtung und einen Schritt zum Spreizen der Kontaktelemente mit der Kontaktelement-Spreizvorrichtung, wobei die Kontaktelement-Spreizeinrichtung ausgelegt ist, jedes Kontaktelement separat zu halten. Vorzugsweise erfolgen die Schritte zur Bereitstellung einer Kontaktelement-Spreizeinrichtung und zum Spreizen der Kontaktelemente mit der Kontaktelement-Spreizvorrichtung nach dem Kontaktieren jedes Kabelleiters der Vielzahl von Kabelleitern mit dem Ende jeweils eines Kontaktelements und vor dem Aufnehmen jedes der Kontaktelemente in den Isolierkörper. Die Kontaktelement-Spreizeinrichtung kann hierbei eine beliebige Kombination der für die Kontaktelement-Spreizeinrichtung oben offenbarten Merkmale aufweisen.

Erfindungsgemäß umfasst das Verfahren zur Herstellung eines Steckverbinders ferner einen Schritt zur Bereitstellung eines Steckerkörperelements und einen Schritt zum in Eingriff bringen des Steckerkörperelements mit dem Isolierkörper und mit der Kabelleiter-Spreizeinrichtung, wobei das Steckerkörperelement ausgebildet ist, um mit einem Endabschnitt des Isolierkörpers in Eingriff zu gelangen, so dass eine relative Verdrehung von Isolierkörper und Steckerkörperelement blockiert ist, und wobei das Steckerkörperelement ausgebildet ist, um mit der Kabelleiter-Spreizeinrichtung in Eingriff zu gelangen, so dass eine relative Verdrehung von Kabelleiter-Spreizeinrichtung und Steckerkörperelement blockiert ist. Erfindungsgemäß umfasst das Verfahren zur Herstellung eines Steckverbinders ferner einen Schritt zum in Eingriff bringen der Kontaktelement-Spreizeinrichtung mit dem Isolierkörper und/oder dem Steckerkörperelement, wobei die Kontaktelement-Spreizeinrichtung ausgebildet ist, um mit dem Isolierkörper und/oder dem Steckerkörperelement in Eingriff zu gelangen, so dass eine relative Verdrehung der Kontaktelement-Spreizeinrichtung zum jeweils Isolierkörper und/oder Steckerkörperelement blockiert ist.

Vorzugsweise, beispielsweise gemäß einer weiteren Ausführungsform, umfasst das Verfahren zum Herstellen eines Steckverbinders ferner einen Schritt zum Stabilisieren des Steckverbinders mit dem Steckerkörperelement, wobei das Steckerkörperelement ausgelegt ist, ein Verdrehen der Kontaktelemente innerhalb des Steckverbinders zu blockieren. Vorzugsweise erfolgen die Schritte zur Bereitstellung eines Steckerkörperelements und zum Stabilisieren des Steckverbinders mit dem Steckerkörperelement nach dem Aufnehmen jedes der Kontaktelemente in den Isolierkörper. Das Steckerkörperelement kann hierbei eine beliebige Kombination der für das Steckerkörperelement oben offenbarten Merkmale aufweisen.

Vorzugsweise, beispielsweise gemäß einer weiteren Ausführungsform, umfasst das Verfahren zum Herstellen eines Steckverbinders ferner einen Schritt zur Bereitstellung eines Steckverbinder-Hüllenelements und einen Schritt zum Umschließen des Steckverbinders mit dem Steckverbinder-Hüllenelement, wobei das Steckverbinder-Hüllenelement ausgelegt ist, den Steckverbinder nach außen zu isolieren und vor Beschädigungen zu schützen. Vorzugsweise erfolgen die Schritte zur Bereitstellung eines Steckverbinder-Hüllenelements und zum Umschließen des Steckverbinders mit dem Steckverbinder-Hüllenelement nach dem Aufnehmen jedes der Kontaktelemente in den Isolierkörper. Das Steckverbinder-Hüllenelement kann hierbei eine beliebige Kombination der für das Steckverbinder-Hüllenelement oben offenbarten Merkmale aufweisen. Das Steckverbinder-Hüllenelement kann insbesondere als eine metallische Hülse ausgebildet sein und/oder aus einem metallisch leitenden Kunststoff ausgebildet sein. Das Steckverbinder-Hüllenelement kann insbesondere als ein Faraday'scher Käfig ausgebildet sein, welcher die Kontakte des Steckverbinders umschließt und schützt. Das Steckverbinder-Hüllenelement dient hierbei zur elektromagnetischen Abschirmung, da die Kabelschirmung durch den Steckverbinder weitergeführt wird.

Vorzugsweise, beispielsweise gemäß einer weiteren Ausführungsform, umfasst das Verfahren zum Herstellen eines Steckverbinders ferner einen Schritt zum Umschließen des Steckverbinders mit einem Spritzguß-Schutzelement, wobei das Spritzguß-Schutzelement aus einem Spritzgußmaterial durch ein Spritzgußvorgang an dem Steckverbinder angeordnet wird. Das Spritzguß-Schutzelement ist ausgelegt, den Steckverbinder nach außen zu isolieren und vor Beschädigungen zu schützen. Vorzugsweise ist das Spritzguß-Schutzelement ausgelegt, so dass sich kein Spritzgußmaterial zwischen den Kontaktelementen der Vielzahl von Kontaktelementen erstreckt. Vorzugsweise erfolgt der Schritt zum Umschließen des Steckverbinders mit einem Spritzguß-Schutzelement nach dem Aufnehmen jedes der Kontaktelemente in den Isolierkörper. Das Spritzguß-Schutzelement kann hierbei eine beliebige Kombination der für das Spritzguß-Schutzelement oben offenbarten Merkmale aufweisen.

Die Erfindung wird nachfolgend anhand von in Figuren gezeigten Ausführungsbeispielen näher beschrieben. Einzelne Merkmale der in den Figuren beschriebenen Ausführungsformen können durch den Fachmann beliebig kombiniert werden.
- **Figur 1A:**: zeigt eine perspektivische Ansicht eines Kontaktelements des exemplarischen Ausführungsbeispiels.
- **Figur 1B:**: zeigt eine perspektivische Ansicht eines Kabelendes mit angeordneten Kontaktelementen wie in Fig. 1A dargestellt.
- **Figur 2A:**: zeigt eine perspektivische Ansicht einer Kabelleiter-Spreizeinrichtung des exemplarischen Ausführungsbeispiels.
- **Figur 2B:**: zeigt eine perspektivische Ansicht eines Kabelendes gemäß Figur 1B mit angeordneter Kabelleiter-Spreizeinrichtung.
- **Figur 3A:**: zeigt eine perspektivische Ansicht einer Kontaktelement-Spreizeinrichtung des exemplarischen Ausführungsbeispiels.
- **Figur 3B:**: zeigt eine perspektivische Ansicht eines Kabelendes gemäß Figur 2B mit angeordneter Kontaktelement-Spreizeinrichtung.
- **Figur 4A:**: zeigt eine perspektivische Ansicht eines Isolierkörpers des exemplarischen Ausführungsbeispiels.
- **Figur 4B:**: zeigt eine perspektivische Ansicht eines Kabelendes gemäß Figur 3B mit angeordnetem Isolierkörper.
- **Figur 5:**: zeigt eine perspektivische Ansicht eines Isolierkörpers des exemplarischen Ausführungsbeispiels, und insbesondere die Kontaktelementaufnahmen.
- **Figur 6A:**: zeigt eine perspektivische Ansicht eines Steckerkörperelements des exemplarischen Ausführungsbeispiels.
- **Figur 6B:**: zeigt eine perspektivische Ansicht eines Kabelendes gemäß Figur 4B mit angeordnetem Steckerkörperelement.
- **Figur 7A:**: zeigt eine perspektivische Ansicht eines Steckverbinder-Hüllenelements des exemplarischen Ausführungsbeispiels.
- **Figur 7B:**: zeigt eine perspektivische Ansicht eines Kabelendes gemäß Figur 6B mit angeordnetem Steckverbinder-Hüllenelement.
- **Figur 8A:**: zeigt eine perspektivische Ansicht eines Spritzguß-Schutzelements des exemplarischen Ausführungsbeispiels.
- **Figur 8B:**: zeigt eine perspektivische Ansicht eines Schraubrings des exemplarischen Ausführungsbeispiels.
- **Figur 8C:**: zeigt eine perspektivische Ansicht eines Kabelendes gemäß Figur 7B mit angeordnetem Spritzguß-Schutzelement und Schraubring.

In **Figur 1A** ist ein Kontaktelement **10** eines Ausführungsbeispiels dargestellt. Das Kontaktelement **10** umfasst eine Kabelleiteraufnahme **11,** welche an einem Ende des Kontaktelements **10** angeordnet ist. Die Kabelleiteraufnahme **11** ist ausgebildet, einen Kabelleiter eines Kabelendes aufzunehmen und durch einen Krimpvorgang an dem Kontaktelement **10** zu befestigen. An dem Ende des Kontaktelements **10,** welches der Kabelleiteraufnahme **11** entgegengesetzt ist, weist das Kontaktelement **10** eine Steckeraufnahme **13** auf. Die Steckeraufnahme **13** ist ausgebildet, einen komplementären Stecker bzw. ein komplementäres Kontaktelement eines komplementären Steckers aufzunehmen und eine elektrische Verbindung zwischen Kontaktelement **10** und komplementärem Stecker bzw. komplementärem Kontaktelement des komplementären Steckers herzustellen. Ferner weist das Kontaktelement **10** einen Zwischenbereich **12** zwischen den beiden Enden des Kontaktelements **10** auf, wobei das Kontaktelement **10** in dem Zwischenbereich **12** einen geringeren Durchmesser als an der Kabelleiteraufnahme **11** oder der Steckeraufnahme **13** aufweist.

In **Figur 1B** wird ein Kabelende **1** mit befestigten Kontaktelementen **10** dargestellt. Hierzu werden jeweils ein Kabelleiter **2** des Kabelendes **1** mit jeweils einer zugeordneten Kabelleiteraufnahme **11** eines Kontaktelements **10** durch Krimpen verbunden. In Figur 1B sind alle acht Kabelleiter **2** des Kabelendes **1** mit Kontaktelementen **10** verbunden.

**Figur 2A** zeigt eine Kabelleiter-Spreizeinrichtung **20** des Ausführungsbeispiels. Die Kabelleiter-Spreizeinrichtung **20** ist ausgelegt, jeden Kabelleiter **2** des Kabelendes **1** separat zu halten. Hierzu weist die Kabelleiter-Spreizeinrichtung **20** ein Spreizelement **21** auf, welches ausgelegt ist, benachbarte Kabelleiter **2** und/oder benachbarte Kontaktelemente **10** physisch voneinander zu trennen und/oder zu halten. Die Kabelleiter-Spreizeinrichtung **20** weist ferner eine Vielzahl von Kabelleiternuten **22** auf, die ausgelegt sind, jeweils einen Kabelleiter **2** und/oder ein Kontaktelement **10** aufzunehmen und separat von anderen Kabelleitern **2** und/oder Kontaktelementen **10** zu halten. Die Kabelleiternuten **22** können ferner ausgelegt sein, auch einen Teilbereich der Kabelleiteraufnahme **11** der Kontaktelemente **10** zu halten.

In **Figur 2B** ist der Gegenstand von Figur 1B mit angeordneter Kabelleiter-Spreizeinrichtung **20** dargestellt. Hierzu wird die Kabelleiter-Spreizeinrichtung **20** an dem Kabelende **1** angeordnet und die Kabelleiter **2,** die mit Kabelleiteraufnahmen **11** der Kontaktelemente **10** verbunden sind, in die Kabelleiter-Spreizeinrichtung **20** aufgenommen.

In **Figur 3A** ist eine Kontaktelement-Spreizeinrichtung **30** des Ausführungsbeispiels dargestellt. Die Kontaktelement-Spreizeinrichtung **30** weist Kontaktelementhalter **31** auf, die ausgelegt sind, die Kontaktelemente **10** separat voneinander zu halten. Hierzu weisen die Kontaktelementhalter **31** Kontaktelementnuten **32** auf, die ausgelegt sind, jeweils ein Kontaktelement **10** aufzunehmen und zu halten. Hierdurch wird vermieden, dass Kontaktelemente **10** innerhalb des Steckverbinders in Kontakt kommen. Ferner weist die Kontaktelement-Spreizeinrichtung **30** ein Verbindungsteil **33** auf, das ausgelegt ist, in die Kabelleiter-Spreizeinrichtung **20** aufgenommen zu werden. Hierdurch wird ein sicherer Sitz der Kontaktelement-Spreizeinrichtung **30** relativ zur Kabelleiter-Spreizeinrichtung **20** gewährleistet.

In **Figur 3B** ist der Gegenstand von Figur 2B mit angeordneter Kontaktelement-Spreizeinrichtung **30** dargestellt. Hierbei wird die Kontaktelement-Spreizeinrichtung **30** mit der Kabelleiter-Spreizeinrichtung **20** verbunden, indem das Verbindungsteil **33** der Kontaktelement-Spreizeinrichtung 30 in die Kabelleiter-Spreizeinrichtung **20** aufgenommen wird.

In **Figur 4A** ist ein Isolierkörper **40** des Ausführungsbeispiels dargestellt. Der dargestellte Isolierkörper **40** ist in einer Konfiguration gemäß eines X-kodierten M12-Steckverbinders ausgebildet. Der Isolierkörper **40** ist ausgebildet, die Kontaktelemente **10** aufzunehmen und eine Verbindung zwischen den Kontaktelementen **10** mit einem komplementären Stecker durch Öffnungen **42** zu ermöglichen. Der Isolierkörper **40** weist ferner ein Verbindungsteil **43** auf, welches ausgelegt ist, in die Kontaktelement-Spreizeinrichtung **30** aufgenommen bzw. damit verbunden zu werden, um einen sicheren Sitz des Isolierkörpers **40** zu gewährleisten und um eine relative Verdrehung des Isolierkörpers **40** und der Kontaktelement-Spreizeinrichtung **30** zu blockieren.

In **Figur 4B** ist der Gegenstand von Figur 3B mit angeordnetem Isolierkörper **40** dargestellt. Hierbei wird der Isolierkörper **40** mit der Kontaktelement-Spreizeinrichtung **30** verbunden, indem das Verbindungsteil **43** des Isolierkörpers **40** in die Kontaktelement-Spreizeinrichtung **30** aufgenommen wird. Die Kontaktelemente **10** werden hierbei in Kontaktelementaufnahmen **41** aufgenommen (siehe Figur 5).

**Figur 5** zeigt den Isolierkörper **40** aus einer anderen Perspektive. Hierbei ist der Isolierkörper aus Richtung des Kabelendes 1 gezeigt. Exemplarisch sind zwei Kontaktelemente **10** in eine Kontaktelementaufnahme **41** aufgenommen worden, während bei einer sachgemäßen Verwendung des Isolierkörpers **40** acht Kontaktelemente **10** in den Isolierkörper **40** aufgenommen werden. Der Isolierkörper **40** weist Öffnungen **42** und das Verbindungsteil **43** auf. In dem Isolierkörper **40** ist eine Anzahl von Kontaktelementen **10** des Steckverbinders gleich einer Anzahl von Öffnungen **42,** die dazu ausgelegt sind, eine Verbindung der Steckeraufnahmen **13** der Kontaktelemente **10** mit jeweils einem komplementären Kontaktelement eines komplementären Steckers zu ermöglichen. Ferner sind aus dieser Perspektive die Kontaktelementaufnahmen **41** sichtbar, in die die Kontaktelemente **10** aufgenommen werden. Die Kontaktelementaufnahmen **41** erstrecken sich hierbei von den Öffnungen **42** vorzugsweise in einer axialen Richtung des Isolierkörpers **40** durch den Isolierkörper **40,** und bilden somit jeweils einen durchlaufenden Hohlraum innerhalb des Isolierkörpers **40.** Insbesondere haben die Kontaktelementaufnahmen **41** einen größeren Querschnitt bzw. Durchmesser als die Öffnungen **42.** In dem exemplarischen Isolierkörper **40** sind pro Kontaktelementaufnahme **41** zwei Kontaktelemente **10** aufgenommen, und somit ist jede Kontaktelementaufnahme **41** mit jeweils zwei Öffnungen **42** verbunden. Zwischen jeweils zwei Öffnungen **42,** die mit der gleichen Kontaktelementaufnahme **41** verbunden sind, verläuft vorzugsweise in der axialen Richtung des Isolierkörpers eine Trennwand **44,** die die aufgenommenen Kontaktelemente **10**, insbesondere entlang deren Steckeraufnahmen **13,** physisch und/oder elektrisch voneinander trennt. Die Kontaktelemente **10** sind in den Kontaktelementaufnahmen **41** in zumindest einem ersten Teilbereich durch Gas bzw. Luft voneinander und von dem Isolierkörper **40** getrennt, und in einem zweiten Teilbereich durch die Trennwand **44** voneinander getrennt. Die Kontaktelemente **10** können in dem zweiten Teilbereich durch den Isolierkörper **40** gestützt werden. Die Kontaktelementaufnahmen **41** können während der Herstellung des Isolierkörpers **40** beispielsweise durch einen Gußvorgang geformt werden, oder nach der Herstellung des Isolierkörpers **40** beispielsweise durch Fräsen in dem Isolierkörper **40** geformt werden.

**Figur 6A** zeigt ein Steckerkörperelement **50** des Ausführungsbeispiels. Das Steckerkörperelement **50** ist ausgebildet, um dem Steckverbinder eine verbesserte Stabilität zu gewährleisten. Insbesondere weist das Steckerkörperelement **50** vier Halteplatten **51** auf. Die Halteplatten **51** sind ausgebildet, um mit Aussparungen des Isolierkörpers **40** in Eingriff zu gelangen und somit eine relatives Verdrehen zwischen Isolierkörper **40** und Steckerkörperelement **50** zu blockieren. Ferner weist das Steckerkörperelement **50** vier Haltearme **52** auf, die ausgebildet sind, um mit der Kabelleiter-Spreizeinrichtung **20** und der Kontaktelement-Spreizeinrichtung **30** in Eingriff zu gelangen, und somit eine relative Verdrehung derer bezüglich dem Steckerkörperelement **50** zu blockieren. Das Steckerkörperelement **50** weist ferner einen Zackenring **53** auf, der zur Befestigung des Steckverbinders mit einem komplementären Stecker dient, indem dieser eine Drehung eines Schraubrings **90** (siehe Figur 8B) entgegen einer Verschraubrichtung hemmt. Hierbei ist anzudeuten, dass die Halteplatten **51** und Haltearme **52** nicht auf die Anzahl 4 beschränkt sind. Es könnten auch mehr oder weniger Halteplatten **51** und/oder Haltearme **52** aufgewiesen sein.

In **Figur 6B** ist der Gegenstand von Figur 4B mit angeordnetem Steckerkörperelement **50** dargestellt. Hierbei wird das Steckerkörperelement **50** entlang einer Achse des Steckverbinders auf den Steckverbinder geschoben, so dass die Halteplatten **51** mit dem Isolierkörper **40,** und die Haltearme **52** mit der Kabelleiter-Spreizeinrichtung **20** und der Kontaktelement-Spreizeinrichtung **30** in Eingriff gelangen.

**Figur 7A** zeigt ein Steckverbinder-Hüllenelement **60** des Ausführungsbeispiels. Das Steckverbinder-Hüllenelement **60** ist ausgebildet, den Steckverbinder nach außen zu isolieren und vor Beschädigungen zu schützen. Hierzu umfasst das Steckverbinder-Hüllenelement **60** eine Aufnahme **63** zur Aufnahme des Steckverbinders wie in Figur 6B dargestellt. Insbesondere umfasst das Steckverbinder-Hüllenelement **60** einen ersten Abschnitt **61** zur Umschließung des Kabelendes **1** und einen zweiten Abschnitt **62** zur teilweisen Umschließung des Steckverbinders. **Figur 7B** zeigt den Gegenstand von Figur 6B mit angeordnetem Steckverbinder-Hüllenelement **60.** Ferner ist auch ein Dichtmittel **70** dargestellt, das bei abgeschlossener Verbindung des Steckverbinders mit einem komplementären Stecker, einen Verbindungsbereich flüssigkeitsdicht abdichtet.

**Figur 8A** zeigt ein Spritzguß-Schutzelement **80** des Ausführungsbeispiels. Das Spritzguß-Schutzelement **80** wird durch einen Spritzgußvorgang direkt an den Steckverbinder angebracht und dient zum Schutz gegen beispielsweise Feuchtigkeit, Staub und/oder physische Beschädigungen und der Isolierung der Steckverbinders. **Figur 8B** zeigt einen Schraubring **90** des Ausführungsbeispiels. Der Schraubring **90** ist mit Gewinde **91** ausgelegt, den Steckverbinder an einem komplementären Stecker zu befestigen. **Figur 8C** zeigt den Gegenstand von Figur 7B mit angeordnetem Spritzguß-Schutzelement **80** und Schraubring **90.**

Die vorliegende Erfindung ist nicht auf die exemplarischen Ausführungsbeispiele beschränkt. Insbesondere kann der Fachmann eine beliebige Kombination der genannten Bauteile des Steckverbinders mit einer beliebigen Kombination der offenbarten Merkmale der Bauteile in einem erfindungsgemäßen Steckverbinder verwirklichen.

### Bezugszeichenliste

- 1: Kabelende
- 2: Kabelleiter
- 10: Kontaktelement
- 11: Kabelleiteraufnahme
- 12: Zwischenbereich
- 13: Steckeraufnahme
- 20: Kabelleiter-Spreizeinrichtung
- 21: Spreizelement
- 22: Kabelleiternuten
- 30: Kontaktelement-Spreizeinrichtung
- 31: Kontaktelementhalter
- 32: Kontaktelementnuten
- 33: Verbindungsteil
- 40: Isolierkörper
- 41: Kontaktelement-Aufnahme
- 42: Öffnungen
- 43: Verbindungsteil
- 44: Trennwand
- 50: Steckerkörperelement
- 51: Halteplatten
- 52: Haltearme
- 53: Zackenring
- 60: Steckverbinder-Hüllenelement
- 61: erster Abschnitt
- 62: zweiter Abschnitt
- 63: Aufnahme
- 70: Dichtmittel
- 80: Spritzguß-Schutzelement
- 90: Schraubring
- 91: Gewinde

## Patentansprüche

1. Steckverbinder insbesondere zur Herstellung einer Ethernetverbindung, umfassend:
eine Vielzahl von Kontaktelementen (10) zum Kontaktieren von einer Vielzahl von Kabelleitern (2) eines Kabelendes (1);
zumindest einen Isolierkörper (40) umfassend zumindest eine Kontaktelementaufnahme (41) zur zumindest bereichsweisen Aufnahme der Vielzahl von Kontaktelementen (10),
wobei die zumindest eine Kontaktelementaufnahme (41) ausgebildet ist, so dass jedes der Vielzahl von in der zumindest einen Kontaktelementaufnahme (41) angeordneten Kontaktelementen (10) in einem Bereich zwischen einem ersten Ende und einem zweiten Ende des Isolierkörpers (40) kontaktfrei zum Isolierkörper (40) ist;
ein Steckerkörperelement (50), wobei das Steckerkörperelement (50) ausgebildet ist mit einem Endabschnitt des Isolierkörpers (40) in Eingriff zu gelangen, so dass eine relative Verdrehung von Isolierkörper (40) und Steckerkörperelement (50) blockiert ist; und
eine Kontaktelement-Spreizeinrichtung (30), wobei die Kontaktelement-Spreizeinrichtung (30) ausgelegt ist, jedes Kontaktelement (10) der Vielzahl von Kontaktelemente (10) separat zu halten, wobei die Kontaktelement-Spreizeinrichtung (30) ausgebildet ist, um mit dem Isolierkörper (40) und/oder dem Steckerkörperelement (50) in Eingriff zu gelangen, so dass eine relative Verdrehung der Kontaktelement-Spreizeinrichtung (30) zum jeweils Isolierkörper (40) und/oder Steckerkörperelement (50) blockiert ist,
**gekennzeichnet durch**
eine Kabelleiter-Spreizeinrichtung (20), wobei die Kabelleiter-Spreizeinrichtung (20) ausgelegt ist, jeden Kabelleiter (2) der Vielzahl von Kabelleitern (2) des Kabelendes (1) separat zu halten und um mit dem Steckerkörperelement (50) in Eingriff zu gelangen, so dass eine relative Verdrehung von Kabelleiter-Spreizeinrichtung (20) und Steckerkörperelement (50) blockiert ist.

2. Steckverbinder nach Anspruch 1, wobei jedes Kontaktelement (10) der Vielzahl von Kontaktelementen (10) in einem Zwischenbereich (12) zwischen einem ersten Ende und einem zweiten Ende des Kontaktelements (10) einen geringeren Durchmesser hat als an dem ersten Ende oder dem zweiten Ende des Kontaktelements (10).

3. Steckverbinder nach einem der vorangegangenen Ansprüche, wobei die Vielzahl von Kontaktelementen (10) acht Kontaktelemente (10) ist.

4. Steckverbinder nach einem der vorangegangenen Ansprüche, wobei der Steckverbinder als ein M12 Rundsteckverbinder ausgebildet ist, und
wobei der Steckverbinder als ein X-kodierter M12 Rundsteckverbinder ausgebildet ist.

5. Steckverbinder nach einem der vorangegangenen Ansprüche, wobei jedes der Vielzahl von Kontaktelementen (10) eine Länge von mindestens 1mm, bevorzugt 2mm, weiter bevorzugt 5 mm aufweist, und/oder
wobei der Isolierkörper (40) eine Länge von mindestens 2mm, bevorzugt 4mm, weiter bevorzugt 10mm aufweist.

6. Steckverbinder nach einem der vorangegangenen Ansprüche, wobei das zumindest eine Kontaktelement (10) umfasst:
eine Kabelleiteraufnahme (11) zur Aufnahme und Befestigung des Kabelleiters (2); und/oder
eine Steckeraufnahme (13) zur Aufnahme eines komplementären Kontaktsteckers beziehungsweise eines Kontaktelements des komplementären Steckers.

7. Steckverbinder nach einem der vorangegangenen Ansprüche, ferner umfassend ein Steckverbinder-Hüllenelement (60), wobei das Steckverbinder-Hüllenelement (60) ausgebildet ist, um den Steckverbinder in einem Bereich zwischen dem Kabelende (1) und dem Isolierkörper (40) zu umhüllen.

8. Steckverbinder nach einem der vorangegangenen Ansprüche, ferner umfassend ein Spritzguß-Schutzelement (80), wobei das Spritzguß-Schutzelement (80) aus einem Spritzgußmaterial besteht und ausgebildet ist, den Steckverbinder in einem Bereich zwischen dem Kabelende (1) und dem Isolierkörper (40) zu umhüllen und nach außen zu schützen.

9. Steckverbinder nach Anspruch 8, wobei der Steckverbinder ausgelegt ist, so dass ein Raum zwischen den Kontaktelementen (10) der Vielzahl von Kontaktelementen (10) im Wesentlichen frei von Spritzgußmaterial ist.

10. Verfahren zum Herstellen eines Steckverbinders, umfassend:
Bereitstellen eines Kabelendes (1) mit einer Vielzahl von Kabelleitern (2);
Bereitstellen eines Steckerkörperelements (50);
Bereitstellen einer Kontaktelement-Spreizeinrichtung (30);
Bereitstellen einer Kabelleiter-Spreizeinrichtung (20);
Kontaktieren jedes Kabelleiters (2) der Vielzahl von Kabelleitern (2) mit einem Ende jeweils eines Kontaktelements (10);
Spreizen der Vielzahl von Kabelleitern (2) des Kabelendes (1) durch die Kabelleiter-Spreizeinrichtung (20), welche ausgelegt ist, jeden Kabelleiter (2) der Vielzahl von Kabelleitern (2) des Kabelendes (1) separat zu halten;
Spreizen der Vielzahl von Kontaktelemente (10) durch die Kontaktelement-Spreizeinrichtung (30), welche ausgelegt ist, jedes Kontaktelement (10) der Vielzahl von Kontaktelemente (10) separat zu halten;
Aufnehmen jedes der Kontaktelemente (10) in einen Isolierkörper (40) umfassend zumindest eine Kontaktelementaufnahme (41) zur zumindest bereichsweisen Aufnahme der Kontaktelemente (10),
wobei die zumindest eine Kontaktelementaufnahme (41) ausgebildet ist, so dass jedes Kontaktelement (10) der von in der zumindest einen Kontaktelementaufnahme (41) angeordneten Kontaktelementen (10) in einem Bereich zwischen einem ersten Ende und einem zweiten Ende des Isolierkörpers (40) kontaktfrei zum Isolierkörper (40) ist;
in Eingriff bringen des Steckerkörperelements (50) mit dem Isolierkörper (40) und mit der Kabelleiter-Spreizeinrichtung (20), wobei das Steckerkörperelement (50) ausgebildet ist, um mit einem Endabschnitt des Isolierkörpers (40) in Eingriff zu gelangen, so dass eine relative Verdrehung von Isolierkörper (40) und Steckerkörperelement (50) blockiert ist, und wobei das Steckerkörperelement (50) ausgebildet ist, um mit der Kabelleiter-Spreizeinrichtung (20) in Eingriff zu gelangen, so dass eine relative Verdrehung von Kabelleiter-Spreizeinrichtung (20) und Steckerkörperelement (50) blockiert ist; und
in Eingriff bringen der Kontaktelement-Spreizeinrichtung (30) mit dem Isolierkörper (40) und/oder dem Steckerkörperelement (50), wobei die Kontaktelement-Spreizeinrichtung (30) ausgebildet ist, um mit dem Isolierkörper (40) und/oder dem Steckerkörperelement (50) in Eingriff zu gelangen, so dass eine relative Verdrehung der Kontaktelement-Spreizeinrichtung (30) zum jeweils Isolierkörper (40) und/oder Steckerkörperelement (50) blockiert ist.

## Claims

1. A connector, in particular for establishing an Ethernet connection, comprising:
a plurality of contact elements (10) for contacting a plurality of cable conductors (2) of a cable end (1);
at least one insulating body (40) comprising at least one contact element receiving portion (41) for receiving the plurality of contact elements (10) at least in part,
the at least one contact element receiving portion (41) being designed such that each of the plurality of contact elements (10) arranged in the at least one contact element receiving portion (41) is not in contact with the insulating body (40) in a region between a first end and a second end of the insulating body (40),
a connector body element (50), the connector body element (50) being designed to become engaged with an end portion of the insulating body (40) such that a relative rotation between the insulating body (40) and the connector body element (50) is blocked; and
a contact element spreading apparatus (30), the contact element spreading apparatus (30) being designed to hold each contact element (10) of the plurality of contact elements (10) separately, the contact element spreading apparatus (30) being designed to become engaged with the insulating body (40) and/or the connector body element (50) such that a relative rotation between the contact element spreading apparatus (30) and the insulating body (40) and/or the connector body element (50) is blocked,
**characterized by**
a cable conductor spreading apparatus (20), the cable conductor spreading apparatus (20) being designed to hold each cable conductor (2) of the plurality of cable conductors (2) of the cable end (1) separately and to become engaged with the connector body element (50) such that a relative rotation between the cable conductor spreading apparatus (20) and the connector body element (50) is blocked.

2. The connector according to claim 1, wherein each contact element (10) of the plurality of contact elements (10) has a smaller diameter in an intermediate region (12) between a first end and a second end of the contact element (10) than at the first end or second end of the contact element (10).

3. The connector according to any one of the preceding claims, wherein the plurality of contact elements (10) consists of eight contact elements (10).

4. The connector according to any one of the preceding claims, wherein the connector is designed as an M12 circular connector, and
wherein the connector is designed as an X-coded M12 circular connector.

5. The connector according to any one of the preceding claims, wherein each of the plurality of contact elements (10) has a length of at least 1 mm, preferably 2 mm, more preferably 5 mm, and/or
wherein the insulating body (40) has a length of at least 2 mm, preferably 4 mm, more preferably 10 mm.

6. The connector according to any one of the preceding claims, wherein the at least one contact element (10) comprises:
a cable conductor receiving portion (11) for receiving and securing the cable conductor (2); and/or
a connector receiving portion (13) for receiving a complementary contact connector or a contact element of the complementary connector.

7. The connector according to any one of the preceding claims, further comprising a connector sleeve element (60), wherein the connector sleeve element (60) is designed to surround the connector in a region between the cable end (1) and the insulating body (40).

8. The connector according to any one of the preceding claims, further comprising an injection-molded protective element (80), wherein the injection-molded protective element (80) is composed of an injection-molded material and is designed to surround and externally protect the connector in a region between the cable end (1) and the insulating body (40).

9. The connector according to claim 8, wherein the connector is designed such that a space between the contact elements (10) of the plurality of contact elements (10) is substantially free from injection-molded material.

10. A method for producing a connector, comprising:
providing a cable end (1) with a plurality of cable conductors (2);
providing a connector body element (50);
providing a contact element spreading apparatus (30);
providing a cable conductor spreading apparatus (20);
contacting each cable conductor (2) of the plurality of cable conductors (2) with an end of one contact element (10) each;
spreading the plurality of cable conductors (2) of the cable end (1) by means of the cable conductor spreading apparatus (20), which is designed to hold each cable conductor (2) of the plurality of cable conductors (2) of the cable end (1) separately;
spreading the plurality of contact elements (10) by means of the contact element spreading apparatus (30), which is designed to hold each contact element (10) of the plurality of contact elements (10) separately;
receiving each of the contact elements (10) in a insulating body (40) comprising at least one contact element receiving portion (41) for receiving the contact elements (10) at least in part,
wherein the at least one contact element receiving portion (41) is designed such that each contact element (10) of the contact elements (10) arranged in the at least one contact element receiving portion (41) is not in contact with the insulating body (40) in a region between a first end and a second end of the insulating body (40);
bringing the connector body element (50) into engagement with the insulating body (40) and with the cable conductor spreading apparatus (20), wherein the connector body element (50) is designed to become engaged with an end portion of the insulating body (40) such that a relative rotation between the insulating body (40) and
the connector body element (50) is blocked, and wherein the connector body element (50) is designed to become engaged with the cable conductor spreading apparatus (20) such that a relative rotation between the cable conductor spreading apparatus (20) and the connector body element (50) is blocked; and
bringing the contact element spreading apparatus (30) into engagement with the insulating body (40) and/or the connector body element (50), wherein the contact element spreading apparatus (30) is designed to become engaged with the insulating body (40) and/or the connector body element (50) such that a relative rotation between the contact element spreading apparatus (30) and the insulating body (40) and/or the connector body element (50) is blocked.

## Revendications

1. Connecteur enfichable, en particulier pour l'établissement d'une connexion Ethernet, comportant :
une pluralité d'éléments de contact (10) pour la mise en contact d'une pluralité de conducteurs de câble (2) d'une extrémité de câble (1) ;
au moins un corps isolant (40) comportant au moins un logement d'élément de contact (41) destiné à recevoir au moins partiellement la pluralité d'éléments de contact (10),
dans lequel l'au moins un logement d'élément de contact (41) est configuré de telle façon que chacun de la pluralité d'éléments de contact (10) disposés dans l'au moins un logement d'élément de contact (41) est sans contact avec le corps isolant (40) dans une région entre une première extrémité et une deuxième du corps isolant (40) ;
un élément de corps de fiche (50), l'élément de corps de fiche (50) étant configuré pour venir en prise avec une section d'extrémité du corps isolant (40), de manière à bloquer une rotation relative du corps isolant (40) et de l'élément de corps de fiche (50) ; et
un dispositif d'écartement d'élément de contact (30), le dispositif d'écartement d'élément de contact (30) étant conçu pour maintenir séparément chaque élément de contact (10) de la pluralité d'éléments de contact (10), le dispositif d'écartement d'élément de contact (30) étant configuré pour venir en prise avec le corps isolant (40) et/ou l'élément de corps de fiche (50), de manière à bloquer une rotation relative du dispositif d'écartement d'élément de contact (30) respectivement par rapport au corps isolant (40) et/ou à l'élément de corps de fiche (50),
**caractérisé par**
un dispositif d'écartement de conducteur de câble (20), le dispositif d'écartement de conducteur de câble (20) étant conçu pour maintenir séparément chaque conducteur de câble (2) de la pluralité de conducteurs de câble (2) de l'extrémité de câble (1) et pour venir en prise avec l'élément de corps de fiche (50), de manière à bloquer une rotation relative du dispositif d'écartement de conducteur de câble (20) et de l'élément de corps de fiche (50).

2. Connecteur enfichable selon la revendication 1, dans lequel chaque élément de contact (10) de la pluralité d'éléments de contact (10) présente un diamètre plus petit dans une région intermédiaire (12) entre une première extrémité et une deuxième extrémité de l'élément de contact (10) qu'à la première extrémité ou à la deuxième extrémité de l'élément de contact (10).

3. Connecteur enfichable selon l'une des revendications précédentes, dans lequel la pluralité d'éléments de contact (10) compte huit éléments de contact (10).

4. Connecteur enfichable selon l'une des revendications précédentes, dans lequel le connecteur enfichable est configuré comme un connecteur enfichable rond M12, et
dans lequel le connecteur enfichable est configuré comme un connecteur enfichable rond M12 codé X.

5. Connecteur enfichable selon l'une des revendications précédentes, dans lequel chacun de la pluralité d'éléments de contact (10) présente une longueur d'au moins 1 mm, de préférence de 2 mm, de façon plus préférentielle de 5 mm, et/ou
dans lequel le corps isolant (40) présente une longueur d'au moins 2 mm, de préférence de 4 mm, de façon plus préférentielle de 10 mm.

6. Connecteur enfichable selon l'une des revendications précédentes, dans lequel l'au moins un élément de contact (10) comporte :
un logement de conducteur de câble (11) destiné à recevoir et à fixer le conducteur de câble (2) ; et/ou
un logement de fiche (13) destiné à recevoir une fiche de contact complémentaire ou un élément de contact de la fiche complémentaire.

7. Connecteur enfichable selon l'une des revendications précédentes, comportant en outre un élément d'enveloppe de connecteur enfichable (60), l'élément d'enveloppe de connecteur enfichable (60) étant configuré pour envelopper le connecteur enfichable dans une région entre l'extrémité de câble (1) et le corps isolant (40).

8. Connecteur enfichable selon l'une des revendications précédentes, comportant en outre un élément de protection moulé par injection (80), l'élément de protection moulé par injection (80) étant constitué d'un matériau moulé par injection et configuré pour envelopper et protéger le connecteur enfichable de l'extérieur dans une région entre l'extrémité de câble (1) et le corps isolant (40).

9. Connecteur enfichable selon la revendication 8, dans lequel le connecteur enfichable est conçu de telle façon qu'un espace entre les éléments de contact (10) de la pluralité d'éléments de contact (10) est essentiellement exempte de matériau moulé par injection.

10. Procédé de fabrication d'un connecteur enfichable, comportant :
la mise à disposition d'une extrémité de câble (1) avec une pluralité de conducteurs de câble (2) ;
la mise à disposition d'un élément de corps de fiche (50) ;
la mise à disposition d'un dispositif d'écartement d'élément de contact (30) ;
la mise à disposition d'un dispositif d'écartement de conducteur de câble (20) ;
la mise en contact de chaque conducteur de câble (2) de la pluralité de conducteurs de câble (2) avec une extrémité d'un élément de contact (10) respectivement ;
l'écartement de la pluralité de conducteurs de câble (2) de l'extrémité de câble (1) par le dispositif d'écartement de conducteur de câble (20), lequel est conçu pour maintenir séparément chaque conducteur de câble (2) de la pluralité de conducteurs de câble (2) de l'extrémité de câble (1) ;
l'écartement de la pluralité d'éléments de contact (10) par le dispositif d'écartement d'élément de contact (30), lequel est conçu pour maintenir séparément chaque élément de contact (10) de la pluralité d'éléments de contact (10) ;
la réception de chacun des éléments de contact (10) dans un corps isolant (40) comportant au moins un logement d'élément de contact (41) destiné à recevoir au moins partiellement les éléments de contact (10),
dans lequel l'au moins un logement d'élément de contact (41) est configuré de telle façon que chaque élément de contact (10) des éléments de contact (10) disposés dans l'au moins un logement d'élément de contact (41) est sans contact avec le corps isolant (40) dans une région entre une première extrémité et une deuxième extrémité du corps isolant (40) ;
la mise en prise de l'élément de corps de fiche (50) avec le corps isolant (40) et avec le dispositif d'écartement de conducteur de câble (20), l'élément de corps de fiche (50) étant configuré pour venir en prise avec une section d'extrémité du corps isolant (40), de manière à bloquer une rotation relative du corps isolant (40) et de l'élément de corps de fiche (50), et l'élément de corps de fiche (50) étant configuré pour venir en prise avec le dispositif d'écartement de conducteur de câble (20), de manière à bloquer une rotation relative du dispositif d'écartement de conducteur de câble (20) et de l'élément de corps de fiche (50) ; et
la mise en prise du dispositif d'écartement d'élément de contact (30) avec le corps isolant (40) et/ou l'élément de corps de fiche (50), le dispositif d'écartement d'élément de contact (30) étant configuré pour venir en prise avec le corps isolant (40) et/ou l'élément de corps de fiche (50), de manière à bloquer une rotation relative du dispositif d'écartement d'élément de contact (30) respectivement par rapport au corps isolant (40) et/ou à l'élément de corps de fiche (50).
